# EUROPÄISCHE PATENTSCHRIFT

(11) **EP 0 111 116 B1**
(45) Veröffentlichungstag und Bekanntmachung des Hinweises auf die Patenterteilung: **13.09.1989**
(21) Anmeldenummer: 83110451.8
(22) Anmeldetag: 20.10.1983
(51) Int. Cl.: H05H 1/34

(54) **Plasmabrenner mit einer konischen Elektrode und einer Düse mit zumindest teilweise konischen Innenmantel**
Plasma torch having a conical electrode and a nozzle, the inner surface of which is at least in part conical
Torche à plasma avec une électrode conique et une tuyère avec au moins partiellement une surface interne conique

(30) Priorität: 10.11.1982 DE 3241476
(43) Veröffentlichungstag der Anmeldung: 20.06.1984
(73) Patentinhaber: MANNESMANN Aktiengesellschaft, 40027 Düsseldorf (DE)
(72) Erfinder: Bebber, Hans Josef, Dr., D-4330 Mülheim 12 (DE); Rossner, Heinrich-Otto, D-4300 Essen 1 (DE); Tomalla, Gebhard, D-4300 Essen 1 (DE)

(56) Entgegenhaltungen:
- FR-A- 1 375 669
- GB-A- 995 152
- US-A- 3 027 447
- US-A- 3 214 623
- US-A- 3 790 742

## Beschreibung

Die Erfindung betrifft einen Plasmabrenner nach dem Oberbegriff des Anspruchs 1 und einen Plasmabrenner nach dem Oberbegriff des Anspruchs 2.

Derartige Plasmabrenner sind aus der FR-A-1 375 669 bzw. der DE-C-1 440 628 bekannt. Bei ihrem Betrieb ist die Haltbarkeit der Elektroden und Düsen besonders wichtig. Die damit verbundenen Probleme treten vor allem dort in den Vordergrund, wo mit größeren Lichtbogenlängen von teilweise weit mehr als 200 mm gearbeitet werden muß und wo die den Brenner umgebende Atmosphäre Gase enthält, die die Elektroden chemisch, z. B. durch Oxidation, angreifen können. Derartig erschwerende Verhältnisse treten beispielsweise beim Betrieb von Metallschmelzöfen mit Plasmabrennern sehr häufig auf. Hier besteht oft die Forderung, daß die Lichtbögen auch bei sehr großen Längen, z. B. bis 700 mm und mehr, sicher, d.h. ohne die Gefahr des Bogenabrisses, brennen.

Hierzu, wie auch im Hinblick auf die Düsenhaltbarkeit, muß eine hohe Stabilität des Plasmalichtbogens sichergestellt werden. Je instabiler nämlich der Lichtbogen ausgebildet ist, je weniger straff und scharf begrenzt er ist, um so größer ist die Gefahr der Ausbildung von Nebenlichtbögen, die auf den Außenmantel der Düse springen und zum Schmelzgut oder zum Hauptlichtbogen brennen. Durch solche Nebenlichtbögen aber wird die Düse meist augenblicklich zerstört.

Der hauptsächliche Verschleißmechanismus für gut gekühlte Elektroden, die aus hochschmelzenden Metallen wie Molybdän, Tantal oder Wolfram mit kleinen Beträgen von Emissionsmaterial, wie Thoriumoxid oder Zirkonoxid, hergestellt sind, besteht, soweit die Brenner nicht in einer den Elektroden gegenüber inerten Umgebung arbeiten, in der chemischen Zerstörung der Elektroden.

Da beim Erschmelzen von Metallen meist oxidische Gase freigesetzt werden und sich im Ofenraum noch Restluft befindet, handelt es sich hierbei in der Regel um Oxidation. Diese wird allerdings durch das aus der Düse ausströmende, die Elektrode umgebende inerte Plasmagas mehr oder weniger gemindert.

In besonderem Maße nehmen die anderen Verschleißfaktoren, wie Schmelzen, Verdampfen, Sputtern, mit steigender Temperatur zu. Daher ist vor allem bei sehr hohen Stromstärken für eine intensive Elektrodenkühlung zu sorgen.

Aus der FR-A-1 375 669 (dortige Fig. 7) ist ein gattungsgemäßer Plasmabrenner gemäß dem Oberbegriff des Anspruchs 1 zur Erzeugung eines übertragenen Lichtbogens zwischen seiner zentrischen Elektrode und einem z. B. durch ein Werkstück gebildeten Gegenpol bekannt. Bei diesem Brenner ist die Elektrode mit einer abgerundeten Spitze versehen, die einen erheblichen Abstand von dem vorderen Ende des Düsenkanals aufweist. Bei diesem Brenner besteht wegen des großen Abstands zwischen der Elektrodenspitze und dem vorderen Ende des Düsenkanals bei entsprechender Leistung eine starke Neigung zur Bildung von Nebenlichtbögen über die an sich elektrisch neutrale Düse. Zudem bewirkt die gekühlte Düse bei dem großen Abstand zwischen der Elektrodenspitze und dem vorderen Ende des Düsenkanals eine starke Kühlwirkung des Plasmabogens, was wiederum dessen Stabilität beeinträchtigt. Darüber hinaus setzt der Lichtbogen an der spitz ausgebildeten Elektrode entsprechend kleinflächig an, wodurch die Elektrode hohen thermischen Belastungen und einem entsprechenden Verschleiß ausgesetzt ist.

Zum Zwecke der Elektrodenkühlung ist bereits in der DE-C-1 440 628 vorgeschlagen worden, dem Lichtbogen einen Anteil des ionisierbaren Gases durch eine zentrale Bohrung in der Elektrodenspitze zuzuleiten. Die Elektrode ist im wesentlichen zylindrisch und an ihrem vorderen Ende mit einer Spitze versehen. Durch die zusätzliche Kühlung infolge des zentralen Gasstroms wird zwar die durch hohe Stromstärken bedingte Elektrodenerosion erniedrigt. Jedoch ist bei einer solchen Anordnung die Elektrode gegen chemische Erosion unzureichend geschützt. Darüber hinaus kann diese Maßnahme auch die Erzeugung langer stabiler Lichtbögen nicht gewährleisten. Mit Wechselstrom können solche Brenner nur begrenzt eingesetzt werden.

Es ist daher Aufgabe der Erfindung, einen Plasmabrenner zu schaffen, der die vorerwähnten Nachteile nicht besitzt und auch unter den erschwerten Bedingungen beim Betrieb in Schrottschmelzöfen mit Lichtbogenlängen über 200 mm und vornehmlich auch beim Betrieb mit Wechsel- bzw. Drehstrom hohe Düsen- und Elektrodenstandzeiten aufweist.

Diese Aufgabe wird durch die im kennzeichnenden Teil der Ansprüche 1 oder 2 beschriebenen Merkmale gelöst. Im Unterschied zu spitz ausgebildeten Elektroden ergibt sich durch die flache Endfläche der Elektrode ein verhältnismäßig großflächiger Ansatz der Lichtbogensäule mit entsprechend geringer Energiedichte. Bei einem Plasmabrenner mit einem mit den angegebenen Winkeln ausgebildeten Ringkanal und einem auf den angegebenen Bereich beschränktes Zurückstehen der Endfläche der Elektrode hinter dem vorderen Ende des Düsenkanals strömt das ionisierbare Gas unter einem spitzen Winkel flach an die Lichtbogensäule heran und wird so erst allmählich in das Plasma derselben überführt. Hierzu ist es erforderlich, daß die Mantellinien der sich gegenüberliegenden kegelförmigen Mantelflächen von Elektrode und Düse zumindest teilweise, bevorzugt im Bereich der Elektrodenspitze, parallel zueinander angeordnet sind bzw. der durch die Mantelflächen gebildete Ringkanal entsprechend Anspruch 4 einen sich zur Lichtbogenseite hin verjüngenden Verlauf hat.

Durch die geschilderte Gestalt der Düse und der Elektrode erhält das durch den Ringkanal ausströmende Gas eine Richtung, die letztlich eine entscheidende Verbesserung sowohl der Bogenstabilität als auch des Elektrodenschutzes vor Oxidation bewirkt.

Bei einem Plasmabrenner mit einer nach Anspruch 2 mit einem oder mehreren Kanälen versehenen Elektrode kann das Maß des Zurückstehens ihrer Endfläche hinter dem vorderen Ende des Düsenkanals bei sonst gleichen Verhältnissen noch vermindert werden.

Vorteilhafterweise beträgt der Kegelwinkel der Elektrode, ebenso ein der Kegelwinkel des Innenmantels der Düse, 24° entsprechend Anspruch 3.

Vorteilhafterweise weist das ansonsten plangestaltete lichtbogenseite Ende der Elektrode nach Anspruch 5 eine Fase auf. Alternativ ist das lichtbogenseitige Ende der Elektrode entsprechend Anspruch 6 konkav oder konvex geformt und mit einer Fase versehen.

Für den Innenmantel der Düse wird nach Anspruch 7 bevorzugt ein hochschmelzendes Metall, wie beispielsweise Molybdän, Tantal oder Wolfram verwendet. Das Düsenvorderteil kann entsprechend Anspruch 8 aus einem Einsatz bestehen, der durch Eingießen, Schweißen, Löten, Preßpassung oder als herausnehmbares Teil durch Verschraubung mit der Düse bzw. dem gesamten Plasmabrenner verbunden ist.

Ausführungsbeispiele der Erfindung sind in der Zeichnung dargestellt. Es zeigen:
Fig. 1 eine Düse mit mittig angeordneter Elektrode im Querschnitt und
Fig. 2 eine entsprechende Düsenanordnung mit einem Düseneinsatz im Querschnitt.

Der in Fig. 1 dargestellte Plasmabrenner besteht im wesentlichen aus einer Elektrode 2, die an einem flüssigkeitsgekühlten Elektrodenhalter 1 befestigt ist, und einer Düse 9. Die Elektrode 2 hat im vorderen Bereich die Form eines Kegelstumpfes mit zum lichtbogenseitigen Ende abnehmendem Radius. Das lichtbogenseitige Ende der Elektrode, das im wesentlichen eben gestaltet ist, weist eine umlaufende Fase 3 auf. In diesem Bereich kann die Elektrode auch konkav oder konvex geformt sein. Da bekannt ist, daß sich spitz zulaufende Enden nach längerem Gebrauch abrunden, sollte allerdings auf ecken-und kantenförmige Ausbildungen verzichtet werden. Die Länge der Elektrode 2 beträgt zwischen 10 und 20 mm. Kürzere Elektroden haben den Nachteil, daß sie trotz eines etwas langsameren Rückbrandes früher ausgetauscht werden müssen, zu lange Elektroden dagegen werden an der Lichtbogenseite zu heiß und verschleißen daher schneller. Der Kegelwinkel a der Elektrode 2 beträgt, ebenso wie der Kegelwinkel β des Innenmantels der Düse 9, 24°. Der Mantel 8 der Elektrode 2 wird von dem Innenmantel 4 der Düse 9 umhüllt, so daß sich dazwischen ein Ringkanal 10 bildet, wobei die Begrenzungsflächen (4, 8) erzeugenden Mantellinien im Bereich der. Endfläche der Elektrode 2 parallel zueinander verlaufen oder - bei β > α - in Richtung auf den Lichtbogen aufeinander zulaufen. Der Ringkanal 10 ist so bemessen, daß die radiale Austrittsgeschwindigkeit des durchströmenden ionisierbaren Gases im kalten Zustand zwischen 3 und 17 m/s beträgt. Der vor der Elektrode 2 befindliche Auslauf des Düsenkanals 5 ist in den dargestellten Ausführungsbeispielen zylindrisch, kann aber auch konisch ausgebildet sein.

Durch diese erfindungsgemäße Ausführung von Düse 9 und Elektrode 2 erhält das durch den Ringspalt 10 ausströmende Gas eine Richtung, die, wie zahlreiche Versuche zeigten, eine entscheidende Verbesserung sowohl der Bogenstabilität als auch des Elektrodenschutzes vor Oxidation bewirkt. So wurden beim Betrieb mit Wechselstrom bis zu 700 mm lange, stabil brennende Lichtbögen erzeugt. Hierbei zeigten Elektroden mit einem stirnseitigen Durchmesser bis zu 19 mm auch nach einigen Stunden Betriebszeit keinerlei Oxidationsspuren.

Bei Verwendung von Elektroden größeren Durchmessers bzw. Querschnittes, z. B. zum Zwecke einer Erhöhung der Stromstärke, kann es zweckmäßig sein, einen Anteil des ionisierbaren Gases durch eine oder mehrere Bohrungen oder Kanäle 6 in der Elektrode 2 zuzuführen. Es hat sich zwar herausgestellt, daß die alleinige Zuführung eines Anteils an ionisierbarem Gas durch Kanäle in der Elektrode nicht ausreicht, um die erfindungsgemäße Aufgabe zu lösen, jedoch bewirkt die erfindungsgemäße Gaszuführung kombiniert mit der zusätzlichen Zuführung durch eine oder mehrere Kanäle in der Elektrode einen vorteilhaften Schutz für die Elektrode.

Bei der erfindungsgemäßen Ausführung ohne zentrale Gaszufuhr soll die Elektrode 2 um etwa 1/4 bis 1/3 ihres kleinsten Durchmessers hinter dem vorderen Ende des Düsenkanals 5 zurückstehen. Dies entspricht z. B. bei 20 mm Durchmesser einem Betrag von 5 bis 6,5 mm. Wesentlich größer als 6,5 mm sollte dieser Betrag allerdings nicht sein, da dann die Kühlverluste durch den im Düsenkanal verlaufenden Teil des Lichtbogens zu hoch werden und vor allem auch die Gefahr besteht, daß der Bogen zur Düse 9 springt und sich Nebenbögen bilden.

Durch die genannte Kombination der Gaszufuhr durch den Ringkanal 10 und durch Bohrungen bzw. Kanäle 6 in der Elektrode kann aber das Verhältnis der freien Länge des Düsenkanals 5 zum Elektrodendurchmesser auf Werte von 1/6 bis 1/8 bei etwa gleich gutem Elektrodenschutz vermindert werden, so daß sich auch bei Elektrodendurchmessern von mehr als 40 mm die angestrebten Vorteile erzielen lassen.

Um auch bei längerer Betriebszeit die Form des Ringkanals 10 weitgehend bestehen zu lassen, werden die Düsen 5, nicht wie allgemein üblich, aus Kupfer, Kupferlegierungen oder Stahl hergestellt, sondern erhalten einen Einsatz 7 aus einem hochschmelzenden Metall, vorzugsweise Wolfram. Dieser den Innenmantel der Düse bildende Einsatz 7 kann durch Eingießen, Schweißen, Löten, Einpressen oder als herausnehmbares Teil durch Verschraubung mit dem Plasmabrenner verbunden werden.

Ein Ausführungsbeispiel einer Düse mit geschraubtem Einsatz 7 aus Wolfram ist beispielsweise in Fig. 2 dargestellt. Diese Vorrichtung hat insbesondere den Vorteil, daß ein verschlissener Düseneinsatz innerhalb kurzer Zeit gewechselt werden kann und somit der Ersatz der gesamten Düse nicht erforderlich wird.

## Patentansprüche

1. Plasmabrenner mit einer keine zentrale Gaszufuhr aufweisenden Elektrode (2) mit einem sich zur Lichtbogenseite hin konisch verjüngenden kegelstumpfförmigen Teil (8) und mit einer die Elektrode (2) konzentrisch umgebenden Düse (9) mit einem verengten Düsenkanal (5) mit zumindest teilweise konisch verlaufendem Innenmantel (4),
wobei die Elektrode (2) einerseits in den verengten Düsenkanal (5) hineinragt und andererseits hinter dem vorderen Ende des Düsenkanals zurücksteht und wobei der Mantel des kegelstumpfförmigen Teils (8) der Elektrode (2) und der konische Teil des Innenmantels (4) der Düse (9) einen Ringkanal (10) mit zur Lichtbogenseite hin abnehmender freier Querschnittsfläche zur Einleitung von ionisierbarem Gas in das Plasma eines Lichtbogens bilden,
dadurch gekennzeichnet,
- daß der kegelstumpfförmige Teil (8) der Elektrode (2) eine flache Endfläche aufweist,
- daß der Kegelwinkel (a) des kegelstumpfförmigen Teils (8) der Elektrode (2) zwischen 12° und 60° liegt,
- daß der durch den konischen Teil des Innenmantels (4) der Düse (9) gebildete Kegelwinkel (ß) zwischen 12° und 80° liegt, keinesfalls aber kleiner als der Kegelwinkel (a) des kegelstumpfförmigen Teils (8) der Elektrode (2) ist und
- daß der Abstand zwischen der Endfläche der Elektrode (2) und dem vorderen Ende des Düsenkanals (5) 1/4 bis 1/3 des kleinsten Durchmessers der kegelstumpfförmigen Fläche (8) der Elektrode (2) beträgt.

2. Plasmabrenner mit einer einen oder mehrere Kanäle (6) zum Durchströmen eines Teils eines ionisierbaren Gases aufweisenden Elektrode (2) mit einem sich zur Lichtbogenseite hin konisch verjüngenden kegelstumpfförmigen Teil (8) und mit einer die Elektrode (2) konzentrisch umgebenden Düse (9) mit einem verengten Düsenkanal (5) mit zumindest teilweise konisch verlaufendem Innenmantel (4),
wobei die Elektrode (2) einerseits in den verengten Düsenkanal (5) hineinragt und andererseits hinter dem vorderen Ende des Düsenkanals zurücksteht und wobei der Mantel des kegelstumpfförmigen Teils (8) der Elektrode (2) und der konische Teil des Innenmantels (4) der Düse (9) einen Ringkanal (10) mit zur Lichtbogenseite hin abnehmender freier Querschnittsfläche zur Einleitung von ionisierbarem Gas in das Plasma eines Lichtbogens bilden,
dadurch gekennzeichnet,
- daß der kegelstumpfförmige Teil (8) der Elektrode (2) eine flache Endfläche aufweist,
- daß der Kegelwinkel (a) des kegelstumpfförmigen Teils (8) der Elektrode (2) zwischen 12° und 60° liegt,
- daß der durch den konischen Teil des Innenmantels (4) der Düse (9) gebildete Kegelwinkel (ß) zwischen 12° und 80° liegt, keinesfalls aber kleiner als der Kegelwinkel (a) des kegelstumpfförmigen Teils (8) der Elektrode (2) ist und
- daß der Abstand zwischen der Endfläche der Elektrode (2) und dem vorderen Ende des Düsenkanals (5) 1/8 bis 1/6 des kleinsten Durchmessers der kegelstumpfförmigen Fläche (8) der Elektrode (2) beträgt.

3. Plasmabrenner nach Anspruch 1 oder 2, dadurch gekennzeichnet, daß der Kegelwinkel (a) des kegelstumpfförmigen Teils (8) der Elektrode (2) und der Kegelwinkel (ß) des konischen Teils des Innenmantels (4) der Düse (9) jeweils 24' betragen.

4. Plasmabrenner nach Anspruch 1, 2 oder 3, dadurch gekennzeichnet, daß die Mantellinien der den Ringkanal (10) bildenden kegelstumpfförmigen Mantelflächen (4, 8) zur Lichtbogenseite hin aufeinander zulaufen.

5. Plasmabrenner nach Anspruch 1, 2 oder 3, dadurch gekennzeichnet, daß das ansonsten plangestaltete lichtbogenseitige Ende der Elektrode (2) eine Fase (3) aufweist.

6. Plasmabrenner nach Anspruch 1, 2 oder 3, dadurch gekennzeichnet, daß das lichtbogenseitige Ende der Elektrode (2) eine konkave oder konvexe Kontur aufweist und mit einer Fase (3) versehen ist.

7. Plasmabrenner nach einem der vorangegangenen Ansprüche, dadurch gekennzeichnet, daß der Innenmantel (4) der Düse (9) aus einem hochschmelzenden Metall besteht.

8. Plasmabrenner nach Anspruch 4, dadurch gekennzeichnet, daß das Düsenvorderteil einen Einsatz (7) enthält, der durch Eingießen, Schweißen, Löten, Preßpassung oder als herausnehmbares Teil durch Verschraubung mit der Düse (9) verbunden ist.

## Claims

1. A plasma burner having an electrode (2) without a central gas supply and having a frustoconical portion (8) tapering conically in the direction of the arc side, and a nozzle (9) which concentrically encloses the electrode (2) and has a narrowed nozzle channel (5) having an at least partially conically extending inner generated surface (4), the electrode (2) extending on one hand into the narrowed nozzle channel (5) and on the other hand projecting rearwardly of the front end of the nozzle channel, and the generated surface of the frustoconical portion (8) of the electrode (2) and the conical portion of the inner generated surface (4) of the nozzle (9) cooperate to bound an annular channel (10) having a free cross-sectional surface decreasing towards the arc side for introducing ionizable gas into the plasma of an arc, characterized in that
- the frustoconical portion (8) of the electrode (2) has a flat end face,
- the conical angle (a) of the frustoconical portion (8) of the electrode (2) is between 12 and 60°,
- the conical angle (ß) formed by the conical portion of the inner generated surface (4) of the nozzle (9) is between 12 and 80°, but certainly not smaller than the conical angle (a) of the frustoconical portion (8) of the electrode (2), and
- the distance between the end face of the electrode (2) and the front end of the nozzle channel (5) is 1/4 to 1/3 of the minimum diameter of the conical surface (8) of the electrode (2).

2. A plasma burner having an electrode which has one or more channels (6) through which a portion of an ionizable gas flows, such electrode (2) having a frustoconical portion (8) tapering conically in the direction of the arc side and a nozzle (9) which concentrically encloses the electrode (2) and has a narrowed nozzle channel (5) having an at least partially conically extending inner generated surface (4), the electrode (2) extending on one hand into the narrowed nozzle channel (5) and on the other hand projecting rearwardly of the front end of the nozzle channel, and the generated surface of the frustoconical portion (8) of the electrode (2) and the conical portion of the inner generated surface (4) of the nozzle (9) cooperate to bound an annular channel (10) having a free cross-sectional surface decreasing towards the arc side for introducing ionizable gas into the plasma of an arc, characterized in that
- the frustoconical portion (8) of the electrode (2) has a flat end face,
- the conical angle (a) of the frustoconical portion (8) of the electrode (2) is between 12 and 60°,
- the conical angle (ß) formed by the conical portion of the inner generated surface (4) of the nozzle (9) is between 12 and 80°, but certainly not smaller than the conical angle of the frustoconical portion (8) of the electrode (2), and
- the distance between the end face of the electrode (2) and the front end of the nozzle channel (5) is 1/8 to 1/6 of the minimum diameter of the conical surface (8) of the electrode (2).

3. A plasma burner according to claims 1 or 2, characterized in that the conical angle (a) of the frustoconical portion (8) of the electrode (2) and the conical angle (ß) of the conical portion of the internal generated surface (4) of the nozzle (9) are each 24°.

4. A plasma burner according to claims 1, 2 or 3, characterized in that the generatrices of the frustoconical generated surfaces (4, 8) forming the annular channel (10) converge in the direction of the arc side.

5. A plasma burner according to claims 1, 2 or 3, characterized in that the otherwise flat-shaped arc side end of the electrode (2) has a chamfer (3).

6. A plasma burner according to claims 1, 2 or 3, characterized in that the arc side end of the electrode (2) has a concave or convex contour and a chamfer (3).

7. A plasma burner according to one of the preceding claims, characterized in that the internal generated surface (4) of the nozzle (9) is made of a high-melting metal.

8. A plasma burner according to claim 7, characterized in that the front portion of the nozzle has an insert (7) which is connected to the nozzle (9) by casting, welding, soldering, by a force fit or as a removable member by screwing.

## Revendications

1. Brûleur à plasma avec une électrode (2), ne présentant pas d'amenée centrale de gaz, comportant une partie (8) en forme de tronc de cône s'amincissant coniquement du côté de l'arc électrique et avec une buse (9), entourant concentriquement l'électrode (2), comportant un canal de buse rétréci (5) et comportant une surface intérieure (4) au moins en partie conique, étant entendu que l'électrode (2) pénètre d'une part dans le canal rétréci (5) de la buse et, de l'autre, est placée en recul, en arrière de l'extrémité avant du canal de la buse, et que la surface extérieure de la partie (8) en forme de tronc de cône de l'électrode (2) et la partie conique de la surface intérieure (4) de la buse (9) constituent un canal circulaire (10), avec une section libre, de surface diminuant du côté de l'arc électrique, pour introduire le gaz ionisable dans le plasma d'un arc électrique, caractérisé en ce que:
- La partie (8) en forme de tronc de cône de l'électrode (2) présente une surface d'extrémité plate,
- l'angle (a) du cône de la partie (8) en forme de tronc de cône de l'électrode (2) est entre 12° et 60°,
- l'angle (ß) du cône formé par la partie conique de la surface intérieure (4) de la buse (9) a une valeur comprise entre 12° et 80°, mais, en aucun cas, n'est inférieur à l'angle (a) du cône de la partie (8) en forme de tronc de cône de l'électrode (2), et
- la distance entre la surface de l'extrémité de l'électrode (2) et l'extrémité avant du canal (5) de la buse a une grandeur de 1/4 à 1/3 du plus petit diamètre de la partie (8) en forme de tronc de cône de l'électrode (2).

2. Brûleur à plasma avec un électrode (2), présentant un ou plusieurs canaux (6) d'amenée d'une partie d'un gaz ionisable, comportant une partie (8) en forme de tronc de cône s'amincissant coniquement du côté de l'arc électrique et avec une buse (9), entourant concentriquement l'électrode (2), comportant un canal de buse rétréci (5) et comportant une surface intérieure (4) au moins en partie conique, étant entendu que l'électrode (2) pénètre d'une part dans le canal rétréci (5) de la buse et, de l'autre, est placée en recul, en arrière de l'extrémité avant du canal de la buse, et que la surface extérieure de la partie (8) en forme de tronc de cône de l'électrode (2) et la partie conique de la surface intérieure (4) de la buse (9) constituent un canal circulaire (10), avec une section libre, de surface diminuant du côté de l'arc électrique, pour introduire le gaz ionisable dans le plasma d'un arc électrique, caractérisé en ce que:
- La partie (8) en forme de tronc de cône de l'électrode (2) présente une surface d'extrémité plate,
- l'angle (a) du cône de la partie (8) en forme de tronc de cône de l'électrode (2) a une valeur comprise entre 12° et 60°,
- l'angle (ß) du cône formé par la partie conique de la surface intérieure (4) de la buse (9) a une valeur comprise entre 12° et 80°, mais, en aucun cas, n'est inférieur à l'angle (a) du cône de la partie (8) en forme de tronc de cône de l'électrode (2),
- la distance entre la surface de l'extrémité de l'électrode (2) et l'extrémité avant du canal (5) de la buse a une grandeur de 1/8 à 1/6 du plus petit diamètre de la partie (8) en forme de tronc de cône de l'électrode (2).

3. Brûleur à plasma suivant la revendication 1 ou 2, caractérisé en ce que l'angle (a) du cône de la partie (8) en forme de tronc de cône de l'électrode (2) et l'angle (ß) du cône formé par la partie conique de la surface intérieure (4) de la buse (9) ont chacun une valeur de 24°.

4. Brûleur à plasma suivant la revendication 1, 2 ou 3, caractérisé en ce que les génératrices déterminant les surfaces (4, 8) formant le canal circulaire (10) concourent entre elles dans la direction de l'arc électrique.

5. Brûleur à plasma suivant la revendication 1, 2 ou 3, caractérisé en ce que l'extrémité de l'électrode (2), qui est essentiellement de configuration plane, présente un chanfrein circulaire (3).

6. Brûleur à plasma suivant la revendication 1, 2 ou 3, caractérisé en ce que l'extrémité située du côte de l'arc électrique de l'électrode (2) présente un contour concave ou convexe et est munie d'un chanfrein (3).

7. Brûleur à plasma suivant l'une quelconque des revendications précédentes, caractérisé en ce que la surface intérieure (4) de la buse (9) est constituée d'un métal à point de fusion élevé.

8. Brûleur à plasma suivant la revendication 7, caractérisé en ce que la partie avant de la buse reçoit un insert (7) qui est fixé sur la buse (9) par fusion, soudure, brasure, ajustage à force ou, comme pièce amovible, par vissage.
